# EUROPÄISCHE PATENTSCHRIFT

(11) **EP 3 873 699 B1**
(45) Veröffentlichungstag und Bekanntmachung des Hinweises auf die Patenterteilung: **29.01.2025**
(21) Anmeldenummer: 19827596.8
(22) Anmeldetag: 04.11.2019
(51) Int. Cl.: B24C 3/06, B24C 1/04, B24C 7/00, B24C 9/00

(54) **OBERFLÄCHENREINIGUNGS- UND GRAVIERMASCHINE MITTELS VAKUUMSTRAHLVERFAHREN**
SURFACE CLEANING AND ENGRAVING MACHINE USING VACUUM BLASTING
MACHINE DE NETTOYAGE DE SURFACES ET À GRAVER À L'AIDE D'UN PROCÉDÉ DE SABLAGE SOUS VIDE

(30) Priorität: 04.11.2018 DE 102018127450
(43) Veröffentlichungstag der Anmeldung: 08.09.2021
(73) Patentinhaber: Systeco GmbH, 14057 Berlin (DE)
(72) Erfinder: DYBALLA, Uwe, 14532 Stahnsdorf (DE)
(74) Vertreter: Schied, Sebastian
(86) Internationale Anmeldenummer: PCT/DE2019/100947
(87) Internationale Veröffentlichungsnummer: WO 2020/088717

(56) Entgegenhaltungen:
- DE-A1- 1 907 444
- DE-A1- 102015 013 167
- DE-A1- 102017 102 209
- DE-A1- 2 535 107
- DE-U1- 202017 104 692
- GB-A- 2 207 625
- KR-A- 20030 026 486

## Beschreibung

Oberflächenreinigungs- und Graviermaschine mittels Vakuumstrahlverfahren zum Bearbeiten, insbesondere zum Reinigen von Oberflächen von Natursteinen, Fliesenreinigung, Fassadenreinigung, Treppensanierung, zum Abtragen von Farbbeschichtungen, Graffitientfernung, Solarmodulreinigung und zum Gravieren unterschiedlichster Materialien, wie Stein, Beton, Holz, Metall, Kunststoff oder Glas.

In der Schrift DE 197 47 838 C2 wird ein Verfahren und eine Vorrichtung zum trockenen Entfernen von Beschichtungen, Graffiti oder sonstigen Oberflächen beschrieben. Ein Strahlmittel wird durch Schwerkraft aus einem Bevorratungsbehälter in einen innerhalb eines aus Zu- und Ableitungen gebildeten Schlauchleitungssystems geführten Tragluftstrom eingebracht, mittels Unterdruck durch diesen befördert, gegen die zu behandelnde Fläche in einer Strahlkammer durch eine Strahllanze geschleudert, von dort in den Tragluftstrom so zurückbefördert, dass das Strahlmittel im Kreislauf gefahren wird. Die Beschleunigung des Strahlmittels wird durch an der Strahlkammer anliegenden Unterdruck und durch Erhöhung der Strahlgeschwindigkeit in einer Beschleunigungsstrecke mittels Durchmesserverringerung von der Zuleitung auf die Beschleunigungsstrecke erzeugt. Die Unterdruckzuleitung ist mit einem, eine Beschleunigungsstrecke bildenden geradlinig verlaufenden Beschleunigungsrohr verbunden, das der Strahllanze vorgeordnet ist und das gegenüber der Zuleitung eine Durchmesservorrichtung aufweist.

Weiterhin wird in der DE 10 2017 102 209 A1 eine Vorrichtung zum Bearbeiten, insbesondere Reinigen, abrasiven Abtragen, Gravieren oder Abtragen von Beschichtungen, Graffiti oder sonstigen oberflächigen Verunreinigungen auf Teilen, Werkstücken oder Flächen beschrieben, die infolge konstruktiver Verbesserungen eine noch effektivere Reinigung von unterschiedlichsten Flächen, weitere Anwendungsfälle mit der Vorrichtung und eine Erleichterung bei der Handhabung der Vorrichtung ermöglichen. Hierzu wurden z. B, technische

Details der alten Vorrichtung ergänzt und verbessert, so z. B. die Dosiereinrichtung und an der Strahlhaube. Die DE 10 2017 102 209 A1 offenbart eine Oberflächenreinigungs- und Graviermaschine gemäß dem Oberbegriff von Anspruch 1.

Die DE 20 2017 104 692 U1 einen Potentialausgleich an Vakuum-Strahl-Reinigungsmaschinen, die ein dreigeteiltes, übereinanderliegendes Maschinengehäuse mit einem Unterteil, einem Mittelteil, einem Oberteil und ganz oben als Kopf ein Kunststoffgehäuse mit einem elektrischen Antrieb für einen Trockensauger mit entsprechenden Bedienungselementen und Anzeigeinstrumenten und eine externe Strahlhaube und zwischen Strahlhaube und Maschinengehäuse mit diesen verbunden einen Saugschlauch und einen Absaugschlauch besitzt.

Die DE 1 907 444 A1 offenbart eine Anwendung energiereicher Schallwellen zum Verhindern der Dombildung bei Silos und Vorratsbehälter bzw. zur Zerstörung von bereits entstandenen Domen.

Die DE 25 35 107 A1 Die Erfindung bezieht sich auf ein Verfahren und eine Vorrichtung zur Ablösung und Abreinigung anhaftenden Materials sowie zur Wiederherstellung oder Verbesserung der Fließfähigkeit von kornförmigen, stückigen oder dickflüssigen Gütern in Räumen, Gefäßen, Silos und dergl. durch Anwendung von Schallwellen, die das angeschallte Gutteilchen in Schwingungen versetzt, so dass es zu einer Verminderung der inneren Reibung sowie Entspannung führt.

Die GB 2 207 625 A offenbart eine Graviermaschine, bei welche das Strahlmittel unter druckgesetzt wird und mittels Druckluft und einem Venturi zur Strahlhaube transportiert wird und dort abgesaugt wird.

Die DE 10 2015 013 167 A1 betrifft ein Verfahren zum Bearbeiten einer glänzenden Oberfläche eines Fahrzeugs und/oder eines Fahrzeugbauteils, die mit einer Klarlackschicht einer gegebenen ersten Schichtdicke lackiert ist, bei dem ein Strahlmittel in einen durch Unterdruck erzeugten Trägerluftstrom zudosiert, in einem Schlauchleitungssystem zu einer Strahllanze befördert und auf durch eine Strahlkammer unter Unterdruck gesetzte Bearbeitungsfläche gelenkt, von dort in den Luftstrom zurückbefördert, gereinigt und ggf. im Kreislauf gefahren wird, wobei eine Schablone zum Abdecken bzw. Freilassen von Oberflächenabschnitten verwendet wird, wobei die Schablone eine Abdeckfolie aus Kunststoff oder eine Metallplatte ist.

Die KR 2003-0026486 A offenbart einen Staubsauger für industrielle Zwecke zum stabileren Sammeln von Abfällen und Staub, ohne dass eine Vakuumpumpenkammer und ein Filter von einer Abfallaufnahmebox getrennt werden muss.

Aufgabe der Erfindung ist es, wesentliche konstruktive Elemente der derzeit bekannten Maschinen und Vorrichtungen, die mittels Vakuumstrahlverfahren arbeiten, zu verbessern, um eine effektivere Reinigung von unterschiedlichsten Flächen, weitere Anwendungsfälle und eine Erleichterung bei der Handhabung der Maschine bzw. Vorrichtung zu ermöglichen.

Mit den vorgenommenen Veränderungen und Ergänzungen erhöht sich die Einsatzmöglichkeit der Maschine bzw. Vorrichtung, die Verstopfungsmöglichkeit vom Absaugschlauch wird auf ein Minimum verringert, die Lebensdauer der Maschine verlängert sich und die Wirksamkeit und Bedienermöglichkeit der Strahlhaube wird verbessert.

Die Oberflächenreinigungs- und Graviermaschine besteht aus drei übereinander angeordneten, jeweils mittels Metallklammern miteinander verbundenen und untereinander mittels Dichtungen luftdicht abgedichteten Teilbehältern. Auf dem oberen Teilbehälter ist ein Saugkopf mit einem zylindrischen Tauchrohr und einer darin befestigten, auswechselbaren Filterpatrone für die Staubabscheidung angeordnet. Der Saugkopf ist ebenfalls zum oberen Teilbehälter hin gut abgedichtet und wird mittels Metallklammern am oberen Teilbehälter gehalten.

Im unteren Teilbehälter unterhalb eines trichterförmigen Vorratsbehälters ist eine Dosiereinrichtung angeordnet. Diese Dosiereinrichtung besteht aus einer Dosierscheibe mit am Gehäuse der Dosierscheibe aller 45 Grad versetzt angeordneten Kugeleinrastungen und am Außenrand der Dosierscheibe dazugehörige, in entsprechenden Hohlräumen geführten Kugeln, die per Druckfeder in Richtung Außenrand der Dosierscheibe gedrückt werden und in den Kugeleinrastungen bei entsprechender Drehbewegung der Dosierscheibe einrasten. Durch die Dosierscheibe hindurchgehende Düsen mit unterschiedlichen Durchmessern sind kreisförmig in der Mitte der Dosierscheibe angeordnet. Im Mittelpunkt der Dosierscheibe ist ein Stab senkrecht mit dieser verbunden. Am freien Ende des Stabes ist ein einfaches Zahnradgetriebe angeordnet, welches ein Verbindungs- und Bedienelement bis zur Außenseite des unteren Teilbehälters besitzt und dadurch eine manuelle Verstellung der Dosierscheibe mit ihren Düsen auf eine gewünschte Durchflussmenge für das Strahlmittel ermöglicht. Durch ein am Verbindungs- und Bedienelement außerhalb des Teilbehälters angeordneten Handrad mit Düsengrößenmarkierungen kann die gewünschte Auswahl und Einstellung der Düsengröße erfolgen. Nur eine mittig über einem Durchgang für den Luftstrom liegende Düse lässt das Strahlmittel zum Durchgang hindurch. Alle anderen Düsen besitzen keine Verbindung zu dem Durchgang mit der Luftstromführung. Diese Luftstromführung gehört ebenfalls zur Dosiereinrichtung unterhalb der Dosierscheibe. Diese Luftstromführung reißt das Strahlmittel in Richtung Saugschlauch.

Durch diese Dosiereinrichtung kann es zu einem Stau der Strahlmittel im trichterförmigen Vorratsbehälter kommen. Durch eine an der Außenseite angebrachten Vibrationseinheit kann ein möglicher Stau beseitigt werden. Dass ein Stau entstanden ist, erkennt man daran, dass aus der Strahllanze kein Strahlmittel mehr austritt. Diese Lösung mit einer Vibrationseinheit besitzt jedoch einen Nachteil in der Art, dass die Schwingungen sich auf die gesamte Maschine ausdehnen können. Überraschender Weise wurde festgestellt, dass durch die Anbringung eines Schallgenerators an der Unterseite des Siebes über dem Vorratsbehälter mit einer Arbeitsrichtung in Richtung Dosiervorrichtung ein gutes Ergebnis bei der Auflösung von Stauerscheinungen erreichbar ist. Hierzu empfiehlt sich ein Drucktaster mit den elektrischen Verbindungen zum Schallgenerator, der nur bei Bedarf zu betätigen ist. Es ist jedoch auch die Einstellung einer ständigen Intervallauslösung beim Betrieb der Maschine denkbar.

Durch eine elektrisch leitende Ausführung des Absaugschlauchs und des Saugschlauches kann für bestimmte Strahlmittel, die sich durch Reibung oder beim Auftreffen des Strahlmittels auf die zu reinigende Fläche elektrisch aufladen, diese elektrische Aufladung wieder neutralisiert werden. Spannungsüberschläge werden hierdurch vermieden. Alle Teile, wie z. B. das Gehäuse besitzen elektrische Verbindungen zum Nullleiter. Zusätzlich werden schlecht leitende Bereiche durch Ableitungselemente elektrisch leitend für einen besseren Potentialausgleich optimiert. So z. B. die Übergänge aller Schläuche zum Gehäuse der Maschine.

Vorteilhaft sind auf der Innenseite des oberen Teilbehälters und auf der Außenseite des Tauchrohres in den Bereichen der auftreffenden Strahlmittel mit den abgetragenen Schmutzpartikeln Steinschlagfolien angeordnet. Diese Steinschlagfolien mindern die Aufschlagkraft auf die entsprechenden Oberflächen.

Die Strahlhaube besitzt ebenfalls an häufig angestrahlten Metallteilen bei der Bedienung der Maschine Steinschlagfolien.

Innerhalb oder an der Strahlhaube sind verschiebbare und abnehmbare Abdeckbleche angeordnet. Diese Abdeckbleche besitzen z.B. an einer Seite einen daran befestigten Stab, welcher in einem Rohr geführt ist. Vorteilhaft kann ein Abdeckblech von rechts nach links oder umgekehrt und/oder ein Abdeckblech von unten nach oben oder ebenfalls umgekehrt verschoben werden. Damit können auf der zu bearbeitenden Oberfläche bestimmte Bereiche abgedeckt werden, die nicht vom Strahlmittel getroffen werden sollen. Es ist jedoch auch möglich, dass die Abdeckbleche mit ausgesparten Ornamenten oder Buchstabenfolgen versehen sind. Diese Abdeckbleche besitzen ebenfalls Steinschlagfolien, die die gleichen Aussparungen wie die darunter liegenden Ornamente bzw. Buchstabenfolgen besitzen. Diese Ausführungsformen der Zusatzteile der Strahlhaube dienen einem erweiterten Einsatzfall der Maschine, z. B. für Gravierarbeiten.

Die Strahllanze an der Strahlhaube wird vorteilhaft durch eine elektrisch leitende Gummidichtung geführt und gehalten. Hier werden ähnliche Effekte wie bei der elektrisch leitenden Ausführung des Absaugschlauches erzielt. Die bei der Abtragung von Verunreinigungen mittels der unterschiedlichen Strahlmittel entstehenden elektrischen Aufladungen werden von der Strahlhaube über die Schläuche zur Maschine abgeleitet und dort über den Netzanschluss weiter abgeleitet.

Der Rand der Strahlhaube, der zur zu bearbeitenden Oberfläche aufliegt besitzt vorteilhaft abnehmbare Dichtgummis mit variabler Höhe und Dicke. Es können auch mehrere Lagen von Dichtgummi übereinander angeordnet sein. Vorzugsweise werden diese mit Klettverschluss untereinander verbunden. Damit ergeben sich Bereiche, die trotz unterschiedlicher Höhe sicher abgedichtet werden können. Dies kann auch noch zusätzlich durch Anpassung der Auflagefläche der Strahlhaube zur zu bearbeitenden Oberfläche, wie z. B. durch die Anpassung an Wölbungen, Profilformen und/oder Winkel erfolgen. Die Anpassung der Auflagefläche muss dabei nicht hundertprozentig übereinstimmen. Die Dichtgummis können Abweichungen ausgleichen. Weiterhin ist es jedoch auch denkbar, dass an der Strahlhaube Adapter als Vorsätze angebracht sind, die unterschiedlichste Formen nachbilden, wie z. B. Halbrundungen mit unterschiedlichsten Radien für die Bearbeitung von Säulen oder Pfosten oder speziell hergestellte Adapter für bestimmte Profile, wie z. B. Zierleisten an Türen bzw. Zargen. Die Adapter werden vorteilhaft durch Bajonettverschlüsse gehalten.

Innerhalb der Strahlhaube sind vorteilhaft in allen vier Ecken elektrische Leuchtmittel, vorzugsweise LEDs, angeordnet. Die LEDs strahlen mit ihrer Strahlrichtung in Richtung der zu bearbeitenden Oberfläche und sind vorteilhaft durch Glasscheiben geschützt. Durch das Bedienpersonal kann das Ergebnis der Bestrahlung mit dem Strahlmittel somit leicht kontrolliert werden.

Mehrere Ausführungsbeispiele der Erfindung sind in den beigefügten Zeichnungen dargestellt und werden im Folgenden näher beschrieben. Es zeigen:
Fig. 1 eine komplette Oberflächenreinigungs- und Graviermaschine im Prinzipaufbau, teilweise im Schnitt mit der prinziphaften Darstellung der Strahlhaube und den Verbindungsschläuchen,
Fig.2 die Draufsicht auf eine Dosierscheibe der Dosiereinrichtung,
Fig. 3 die Seitenansicht einer Dosierscheibe mit einer Einstellvorrichtung von außerhalb der Maschine,
Fig. 4 einen Schnitt durch eine Strahlhaube im Bereich der Auflagefläche mit zwei verschiebbaren Abdeckblechen,
Fig. 5 das Detail einer Strahlhaube mit einer gewölbten Auflagefläche und einer daran angeordneten Aussparung für eine Leiste und die entsprechenden Dichtgummis und
Fig. 6 das Detail einer Strahlhabe oder eines Adapters mit einer um 45 Grad abgewinkelten Abdeckfläche.

Die Oberflächenreinigungs- und Graviermaschine bzw. Vorrichtung ist mobil und dazu auf einem Fahrwagen 33 montiert. Der Behälter 15 der Maschine ist vorteilhaft dreigeteilt und besteht aus einem oberen Teilbehälter 15.1, einem mittleren Teilbehälter 15.2 und einem unteren Teilbehälter 15.3. Auf dem oberen Teilbehälter 15.1 ist ein Saugkopf 14 aufgesetzt, der einen Trockensauger mit Feinstaubfilter 11 besitzt. Am Saugkopf 14 sind weiterhin Bedienelemente 28 und Anzeigeinstrumente 28 angeordnet. Alle Teilbehälter 15.1 bis 15.3 und der Saugkopf 14 sind mittels manuell bedienbarer Metallklammern 32 bzw. Bajonettverschlüssen 32 verbunden und lassen sich schnell für Wartungsarbeiten voneinander trennen und wieder zusammenfügen.

Im mittleren Teilbehälter 15.2 ist ein Schütttrichter 38 angeordnet, dessen unterer Ausgang eine Klappe 12 besitzt und im unteren Teilbehälter 15.3 ist ein trichterförmiger Vorratsbehälter 1 mit einer Dosiereinrichtung 3 angeordnet. Im oberen Teilbehälters 15.1 ist ein Absaugschlauch 10 als Verbindung zwischen einer Abstrahlhaube 6 und dem Behälter 15 angeschlossen. Der Trockensauger mit dem Feinstaubfilter 11 saugt das benutzte Strahlmittel 2, z. B. in Form eines Granulats 2, und die abgetragenen Schmutzpartikel 27 aus der Strahlhaube 6 über den Absaugschlauch 10 heraus. Der Feinstaub wird am Feinstaubfilter 11 gesammelt, größere Schmutzpartikel 27 fallen über den Schütttrichter 38 auf das Sieb 13 und können von dort später entsorgt werden. Das Granulat 2 kann im Schütttrichter 38 gesammelt werden. Dies erfolgt bei geschlossener Klappe 12. Bei geöffneter Klappe 12 fällt das Granulat 2 über das Sieb 13 und weiter zum trichterförmigen Vorratsbehälter 1 hinunter. Der Einsatz unterschiedlichster Strahlmittel 2, z. B. zerkleinerte Pflanzenreste, wie z. B. Nussschalen kann zu Brückenbildungen im trichterförmigen Vorratsbehälter 1 führen. Um diese Brückenbildung zu vermeiden bzw. zu beseitigen ist an der Außenwand des trichterförmigen Vorratsbehälters 1 eine Vibrationseinheit 29 angebracht. Diese Vibrationseinheit 29 kann im Extremfall die gesamte Maschine zum Vibrieren bringen. Deshalb ist alternativ ein Schallgenerator 30 an der Unterseite des Siebes 13 mit einer Schallrichtung in Richtung in den Vorratsbehälter 1 auf das Granulat 2 vorgesehen. Dieser Schallgenerator 30 arbeitet nur wenn ein elektrischer Druckknopf 28 am Saugkopf 14 bedient wird. Im Saugkopf 14 sind auch weitere Bedienelemente 28 und Anzeigeinstrumente 28 untergebracht. Von hier wird auch z. B. die Vibrationseinheit 29 oder der Schallgenerator 30 manuell ein- und ausgeschaltet. Bei einer Brückenbildung der Strahlmittel 2 tritt an der Strahllanze 7 der Strahlhaube 6 kein Strahlmittel 2 mehr aus. Der Bediener kann dann kurzzeitig die Vibrationseinheit 29 oder den Schallgenerator 30 einschalten.

Der elektrische Anschluss der Maschine erfolgt am Saugkopf 14. Die elektrische Verbindung zwischen den einzelnen Teilbehältern 15.1 bis 15.3 erfolgt vorteilhaft mittels Kontaktstiften und Buchsen. Damit ist eine leichte Trennung der einzelnen Teilbehälter 15.1 bis 15.3 aber auch der Zusammenbau schnell möglich. Hierzu dienen zusätzliche Markierungen an den Teilbehältern 15.1 bis 15.3, um die Kontaktstifte sicher mit den Buchsen zu verbinden. Innerhalb der Teilbehälter 15.1 bis 15.3 sind elektrische Kabel an den Innenwänden verlegt und befestigt

Unterhalb des trichterförmigen Vorratsbehälters 1 ist eine Dosiereinrichtung 3 in einem kreisrunden, nach oben offenen Körper angeordnet. Dieser Körper, welches gleichzeitig das Gehäuse der Dosiereinrichtung 3 bildet und die Dosierscheibe 25 umfasst, besitzt an seinem Innendurchmesser Einrastungen 17 bzw. Kugeleinrastungen 17. Diese Kugeleinrastungen 17 sind am Gehäuse der Dosierscheibe 25 aller 45 Grad versetzt angeordnet. Am Außenrand der Dosierscheibe 25 sind dazugehörige, in entsprechenden Hohlräumen 21 geführten Kugeln 19, die per Druckfeder 20 in Richtung Außenrand der Dosierscheibe 25 gedrückt werden und in den Kugeleinrastungen 17 bei entsprechender Drehbewegung der Dosierscheibe 25 einrasten. Durch die Dosierscheibe 25 hindurchgehende Düsen 18 mit unterschiedlichen Durchmessern sind kreisförmig in der Mitte der Dosierscheibe 25 angeordnet. Im Mittelpunkt der Dosierscheibe 25 ist weiterhin ein Stab mit Zahnrad 23 senkrecht mit dieser verbunden. Am freien Ende des Stabes 23 ist ein einfaches Zahnradgetriebe 24 angeordnet, welches ein Verbindungs- und Bedienelement 3.1 als Einstellstange 3.1 bis zur Außenseite des unteren Teilbehälters 15.3 besitzt und dadurch eine manuelle Verstellung der Dosierscheibe 25 mit ihren Düsen 18 auf eine gewünschte Durchflussmenge für das Strahlmittel 2 ermöglicht. Durch ein Handrad mit Düsengrößenmarkierungen 26 an der Außenseite des unteren Teilbehälters 15.3 wird die Auswahl und Einstellung der gewünschten Düsengröße erleichtert. Nur eine mittig über einem Durchgang für den Luftstrom liegende Düse 18 lässt das Strahlmittel 2 zum Durchgang hindurch. Alle anderen Düsen 18 besitzen keine Verbindung zu dem Durchgang mit der Luftstromführung 4. Diese Luftstromführung 4 gehört ebenfalls zur Dosiereinrichtung 3 unterhalb der Dosierscheibe 25. Diese Luftstromführung 4 reißt das Strahlmittel 2 in Richtung Saugschlauch 5.

Die Düsengröße bestimmt dann die Menge des Strahlmittels 2, die später aus der Strahllanze 7 austritt und zur Bearbeitung der zu bearbeitenden Oberfläche 8 zur Verfügung steht.

Der Absaugschlauch 10 und der Saugschlauch 5 zwischen der Strahlhaube 6 und dem Gehäuse 15 sind vorteilhaft elektrisch leitend ausgeführt. Damit können elektrisch aufgeladene Strahlmittel 2 wieder entladen werden.

Zwischen der Strahllanze 7 und der Strahlhaube 6 ist vorteilhaft ebenfalls eine elektrisch leitende Gummidichtung vorgesehen.

Vorteilhaft sind auf der Innenseite des oberen Teilbehälters 15.1 und auf der Außenseite des Tauchrohres 16 in den Bereichen der auftreffenden Strahlmittel 2 mit den abgetragenen Schmutzpartikeln 27 Steinschlagfolien 31 angeordnet. Diese Steinschlagfolien 31 mindern die Aufschlagkraft auf die entsprechenden Oberflächen.

Die Strahlhaube 6 besitzt ebenfalls an häufig angestrahlten Metallteilen bei der Bedienung der Maschine Steinschlagfolien 31. Dies besonders an der entgegengesetzten Seite zum Abgang des Absaugschlauches 10, ohne dass es jedoch zur Beeinträchtigung des Sichtkontaktes über die Sichtfenster 9 kommt.

Innerhalb oder an der Strahlhaube 6 sind verschiebbare und abnehmbare Abdeckbleche 34 angeordnet. Diese Abdeckbleche 34 besitzen z.B. an einer Seite einen daran befestigten Stab 35, welcher in einem Rohr 36 geführt ist. Vorteilhaft kann ein Abdeckblech 34 von rechts nach links oder umgekehrt und/oder ein Abdeckblech 34 von unten nach oben oder ebenfalls umgekehrt verschoben werden. Damit können auf der zu bearbeitenden Oberfläche 8 bestimmte Bereiche abgedeckt werden, die nicht vom Strahlmittel 2 getroffen werden sollen. Es ist jedoch auch möglich, dass die Abdeckbleche 34 mit ausgesparten Ornamenten 37 oder Buchstabenfolgen 37 versehen sind. Diese Abdeckbleche 34 besitzen ebenfalls Steinschlagfolien 31, die die gleichen Aussparungen wie die darunter liegenden Ornamente 37 bzw. Buchstabenfolgen 37 besitzen. Diese Ausführungsformen der Zusatzteile der Strahlhaube 6 dienen einem erweiterten Einsatzfall der Maschine, z. B. für Gravierarbeiten.

Der Rand der Strahlhaube 6 zur zu bearbeitenden Oberfläche 8 ist vorteilhaft mit abnehmbaren Dichtgummis 22 aus Schwammgummi mit variabler Höhe, Dicke und Steifigkeit bzw. mehrere Lagen von Dichtgummi 22 übereinander versehen. Diese Dichtgummis 22 werden vorzugsweise mittels Klettverschluss untereinander bzw. mit der Strahlhaube 6 verbunden. Die Auflagefläche der Strahlhaube 6 kann zur zu bearbeitenden Oberfläche 8 z. B. hinsichtlich Wölbung, Profilgestaltung und Winkel ausgeführt sein. Es ist logisch, dass dann zu diesen Arbeiten jeweils angepasste Strahlhauben 6 benutzt werden müssen. Eine weitere Variante der Ausführung besteht darin, das an die Strahlhaube 6 Vorsätze als Adapter anbringbar sind, die unterschiedlichste Formen besitzen, angepasst an die Formen der zu bearbeitenden Flächen, wie z. B. Rundungen, Säulen, abgewinkelte Flächen usw. Diese Adapter sind an der Strahlhaube mittels Bajonettverschlüsse befestigt und schnell auswechselbar und können durchaus Abweichungen besitzen, da die Dichtgummis 22 diese ausgleichen. Diese Adaptervariante spart Kosten gegenüber einem kompletten Strahlhaubenwechsel mit den unterschiedlichsten Formen der Auflagefläche.

Innerhalb der Strahlhaube 6 können elektrische Leuchtmittel, vorzugsweise LEDs, angeordnet sein, die mit ihrer Strahlrichtung in Richtung der zu bearbeitenden Oberfläche 8 strahlen. Durch die Anordnung auf vier Seiten ergibt sich keine Schattenbildung durch die Strahllanze 7. Durch die Anordnung der Leuchtmittel in der Nähe zur zu bearbeitenden Oberfläche 8 können durch das seitlich einstrahlende Licht Unebenheiten besser erkannt werden. Die Leuchtmittel werden vorteilhaft mittels Glasflächen geschützt.

### Zusammenstellung der Bezugszeichen

1 - trichterförmiger Vorratsbehälter
2 - Strahlmittel, Granulat
3 - Dosiereinrichtung
3.1 - Einstellstange
4 - Luftstromführung
5 - Saugschlauch
6 - Strahlhaube
7 - Strahllanze
8 - zu bearbeitende Oberfläche
9 - Sichtfenster
10 - Absaugschlauch
11 - Feinstaubfilter
12 - Schließorgan, Klappe
13 - Sieb
14 - Saugkopf
15 - Behälter
15.1 - oberer Teilbehälter
15.2 - mittlerer Teilbehälter mit Schütttrichter
15.3 - unterer Teilbehälter mit trichterförmigen Vorratsbehälter
16 - Tauchrohr
17 - Kugeleinrastung, Einrastung
18 - Düse
19 - Kugel
20 - Druckfeder
21 - Hohlraum für Kugelführung
22 - Dichtgummis
23 - Stab mit Zahnrad
24 - Zahnradgetriebe
25 - Dosierscheibe
26 - Handrad mit Düsengrößenmarkierung
27 - abgetragene Schmutzpartikel
28 - Bedienelemente, Druckknopf, Anzeigeinstrumente
29 - Vibrationseinheit
30 - Schallgenerator
31 - Steinschlagfolie
32 - Metallklammer, Bajonettverschluss
33 - Fahrwagen
34 - Abdeckblech mit ausgesparten Ornamenten oder Buchstaben, Blech
35 - Stab
36 - Rohr
37 - Schütttrichter

## Patentansprüche

1. Oberflächenreinigungs- und Graviermaschine, die mittels Vakuumstrahlverfahren arbeitet, zum Bearbeiten, insbesondere Reinigen, abrasiven Abtragen, Gravieren oder Abtragen von Beschichtungen, Graffiti oder sonstigen oberflächigen Verunreinigungen mittels abrasiver oder sanfter Strahlmittel auf Teilen, Werkstücken oder Flächen, beispielsweise Wände, Pfeiler, Zäune, Fassaden, Profile, Böden, Decken, Türen, Möbel u. dgl. aus Stein, Beton, Holz, Metall, Kunststoff oder Glas, mit einem Behälter (15), mit drei Teilbehältern (15.1, 15.2 und 15.3) mit integrierten Bauteilen:
- ein Saugkopf (14) mit einem Trockensauger mit Feinstaubfilter (11),
- ein unter dem Feinstaubfilter (11) liegender Schütttrichter (38) im mittlerer Teilbehälter (15.2) mit einem Schließorgan/Klappe (12),
- ein darunter liegendes Sieb (13) mit einem darunter liegenden trichterförmigen Vorratsbehälter (1) für das Strahlmittel oder ein Granulat (2), mit Vorrichtungen zur Stauvermeidung des Granulats (2) und einer Dosiereinrichtung (3) mit einer Dosierscheibe (25), die unterschiedliche Düsen (18) besitzt, und mit angrenzender Luftstromführung (4) im unteren Teilbehälter (15.3),
- einem Anschluss am oberen Teilbehälter (15.1) in Höhe des Tauchrohres (16) mit dem Feinstaubfilters (11) für einen flexiblen Absaugschlauch (10) und
- einem Anschluss am unteren Teilbehälter (15.3) unterhalb der Dosiereinrichtung (3) mit angrenzender Luftstromführung (4) für einen flexiblen Saugschlauch (5) an die Luftstromführung (4),
einer Strahlhaube (6) mit einer Strahllanze (7), mit einem, zwei oder mehreren Sichtfenstern (9), Hilfsmittel zur Erleichterung von Gravierarbeiten in Form verschiebbarer und abnehmbarer Abdeckbleche (34) und Anschlüssen für den flexiblen Saugschlauch (5) und den flexiblen Absaugschlauch (10), wobei die Dosiereinrichtung (3) in einem kreisrunden, nach oben offenen Körper angeordnet ist, dieser Körper gleichzeitig das Gehäuse der Dosiereinrichtung (3) bildet und die Dosierscheibe (25) umfasst, das Gehäuse an seinem Innendurchmesser Einrastungen (17) (17) besitzt, die am Gehäuse der Dosierscheibe (25) aller 45 Grad versetzt angeordnet sind und bei entsprechender Drehbewegung der Dosierscheibe (25) korrespondieren und jeweils nur eine ausgewählte Düse (18) eine Verbindung zur Luftstromführung (4) und damit zum Saugschlauch (5) besitzt,
**dadurch gekennzeichnet,**
**dass** der Feinstaubfilter umgeben von einem Tauchrohr ist, der hineinragend in den oberen Teilbehälter (15.1) angeordnet ist, und
**dass** die Einrastungen (17) Kugeleinrastungen (17) sind und am Außenrand der Dosierscheibe (25) dazugehörige, in entsprechenden Hohlräumen (21) geführten Kugeln (19), die per Druckfeder (20) in Richtung Außenrand der Dosierscheibe (25) drückbar sind und mit den Kugeleinrastungen (17) korrespondieren und dass im Mittelpunkt der Dosierscheibe (25) ein Stab mit Zahnrad (23) senkrecht mit dieser Dosierscheibe (25) fest verbunden ist und dieses Zahnrad (23) Bestandteil eines einfachen Zahnradgetriebes (24) ist und das Zahnradgetriebe (24) ein Verbindungs- und Bedienelement (3.1) als Einstellstange (3.1) bis zur Außenseite des unteren Teilbehälters (15.3) besitzt und an der Einstellstange (3.1) außerhalb des unteren Teilbehälters (15.3) ein Handrad mit Düsengrößenmarkierungen (26) angeordnet ist.

2. Oberflächenreinigungs- und Graviermaschine nach Anspruch 1,
**dadurch gekennzeichnet,**
**dass** innerhalb des trichterförmigen Vorratsbehälters (1) ein Schallgenerator (30) mit einer Arbeitsrichtung in Richtung gelagertes Strahlmittel (2) angeordnet ist.

3. Oberflächenreinigungs- und Graviermaschine nach einem der vorhergehenden Ansprüche,
**dadurch gekennzeichnet,**
**dass** der Saugschlauch (5) und der Absaugschlauch (10) elektrisch leitend ausgeführt sind und der Saugschlauch (5) und der Absaugschlauch (10) jeweils elektrische Verbindungen zu den Metallteilen der Strahlhaube (6), zum Behälter (15) und damit zum Nullleiter der Maschine besitzen.

4. Oberflächenreinigungs- und Graviermaschine nach einem der vorhergehenden Ansprüche,
**dadurch gekennzeichnet,**
**dass** auf der Innenseite des oberen Teilbehälters (15.1) und auf der Außenseite des Tauchrohres (16) in den Bereichen der auftreffenden Strahlmittel (2) mit den abgetragenen Schmutzpartikeln (27) Steinschlagfolien (31) angeordnet sind.

5. Oberflächenreinigungs- und Graviermaschine nach einem der vorhergehenden Ansprüche,
**dadurch gekennzeichnet,**
**dass** die elektrische Verbindung zwischen den einzelnen Teilbehältern 15.1 bis 15.3 mittels Kontaktstiften und Buchsen erfolgt.

6. Oberflächenreinigungs- und Graviermaschine nach einem der vorhergehenden Ansprüche,
**dadurch gekennzeichnet,**
**dass** die Strahlhaube (6) auf der Innenseite auf allen Metallteilen oder zumindest an häufig angestrahlten Metallteilen mit Steinschlagfolien (31) abgedeckt sind.

7. Oberflächenreinigungs- und Graviermaschine nach einem der vorhergehenden Ansprüche,
**dadurch gekennzeichnet,**
**dass** innerhalb oder an der Strahlhaube (6) die verschiebbaren und abnehmbaren Abdeckbleche (34), bestehend jeweils aus einem Blech (34) mit einem an einer Seite daran befestigten Stab (35), geführt in einem Rohr (36), angeordnet sind und die Bleche (34) ausgesparte Ornamente oder Buchstabenfolgen besitzen und hierauf Steinschlagfolien (31) mit korrespondierenden Aussparungen angeordnet sind.

8. Oberflächenreinigungs- und Graviermaschine nach einem der vorhergehenden Ansprüche,
**dadurch gekennzeichnet,**
**dass** die Strahlhaube (6) Adapter als Vorsätze mit unterschiedlich gestalteten Auflageflächen zur zu bearbeitenden Oberfläche (8), wie z. B. hinsichtlich Wölbung, Profilformen und Winkel, besitzt, wobei der Adapter mittels Bajonettverschlüssen (32) an der Strahlhaube (6) abdichtend und befestigbar ist und die Auflageflächen des Adapters bzw. der Strahlhaube (6) zur zu bearbeitenden Oberfläche (8) abnehmbare Dichtgummis (22) mit variabler Höhe, Dicke und Steifigkeit, vorzugsweise mit Klettverschluss gehalten, besitzt.

## Claims

1. Surface cleaning and engraving machine that operates via a vacuum jet process, designed for processing, particularly cleaning, abrasive removal, engraving, or stripping of coatings, graffiti, or other surface contaminants using abrasive or gentle blasting media on parts, workpieces or surfaces such as walls, pillars, fences, facades, profiles, floors, ceilings, doors, furniture, etc., made of stone, concrete, wood, metal, plastic, or glass, comprising a container (15), with three sub-containers (15.1, 15.2, and 15.3) with integrated components:
- a suction head (14) with a dry vacuum cleaner with a fine dust filter (11)
- a hopper (38) located beneath the fine dust filter (11) in the middle sub-container (15.2) with a closing device/flap (12),
- a sieve (13) situated below this, with a funnel-shaped storage container (1) underneath for the blasting media or granulate (2), equipped with devices to prevent clogging of the granulate (2) and a metering device (3) with a dosing disc (25), which possesses various nozzles (18), and with adjacent air flow guidance (4) in the lower sub-container (15.3),
- a connection at the upper sub-container (15.1) at the level of the dip tube (16) with the fine dust filter (11) for a flexible suction hose (10) and
- a connection at the lower sub-container (15.3) below the metering device (3) with adjacent air flow guidance (4) for a flexible suction hose (5) to the air flow guidance (4),
a blasting hood (6) with a blasting lance (7), featuring one, two, or several inspection windows (9), aids to facilitate engraving works in the form of movable and removable cover plates (34) and connections for the flexible suction hose (5) and the flexible exhaust hose (10), where the metering device (3) is arranged in a circular, open-topped body, this body simultaneously forms the housing of the metering device (3) and includes the dosing disc (25), the housing having indentations (17) (17) on its inner diameter, which are offset at 45 degrees on the housing of the dosing disc (25) and correspond during appropriate rotation of the dosing disc (25) and each selected nozzle (18) has a connection to the air flow guidance (4) and thus to the suction hose (5),
**characterised in**
**that** the fine dust filter is surrounded by a dip tube, arranged protruding into the upper sub-container, and
**that** the indentations (17) are ball indentations (17) with corresponding, in respective cavities (21) guided balls (19), which are pushable by a spring (20) towards the outer edge of the dosing disc (25) and correspond with the ball indentations (17) and that at the centre of the dosing disc (25) a rod with a gear (23) is fixedly connected perpendicularly with this dosing disc (25) and this gear (23) is part of a simple gear drive (24) and the gear drive (24) has a connecting and control element (3.1) as an adjustment rod (3.1) up to the outer side of the lower sub-container (15.3) and outside the lower sub-container (15.3) a handwheel with nozzle size markings (26) is arranged.

2. Surface cleaning and engraving machine according to claim 1,
**characterised in**
**that** within the funnel-shaped storage container (1) a sound generator (30) is arranged directed towards the stored blasting media (2).

3. Surface cleaning and engraving machine according to one of the previous claims,
**characterised in**
**that** the suction hose (5) and the exhaust hose (10) are electrically conductive and the suction hose (5) and the exhaust hose (10) each have electrical connections to the metal parts of the blasting hood (6), to the container (15), and thus to the neutral of the machine.

4. Surface cleaning and engraving machine according to one of the previous claims,
**characterised in**
**that** stone chip films (31) are arranged on the inside of the upper sub-container (15.1) and on the outside of the dip tube (16) in the areas of the impacting blasting media (2) with the removed dirt particles (27).

5. Surface cleaning and engraving machine according to one of the previous claims,
**characterised in**
**that** the electrical connection between the individual sub-containers 15.1 to 15.3 is made via contact pins and sockets.

6. Surface cleaning and engraving machine according to one of the previous claims,
**characterised in**
**that** the blasting hood (6) on the inside on all metal parts or at least on frequently blasted metal parts is covered with stone chip films (31).

7. Surface cleaning and engraving machine according to one of the previous claims,
**characterised in**
**that** within or on the blasting hood (6) the movable and removable cover plates (34), each consisting of a plate (34) with a rod (35) attached on one side, guided in a tube (36), are arranged and the plates (34) have cut-out ornaments or sequences of letters and hereupon stone chip films (31) with corresponding cut-outs are arranged.

8. Surface cleaning and engraving machine according to one of the previous claims,
**characterised in**
**that** the blasting hood (6) has adapters as attachments with variously shaped support surfaces for the surface to be processed (8), such as curvature, profile shapes, and angles, wherein the adapter can be sealingly and attachably connected to the blasting hood (6) via bayonet fasteners (32) and the support surfaces of the adapter or of the blasting hood (6) have removable sealing rubbers (22) with variable height, thickness, and stiffness, preferably held with Velcro.

## Revendications

1. Machine de nettoyage de surfaces et à graver, qui fonctionne à l'aide d'un procédé de sablage sous vide, destinée au traitement, notamment le nettoyage, le décapage abrasif, l'enlèvement de revêtements, de graffitis ou de tout autre impureté en surface, au moyen d'un agent de sablage abrasif ou doux, sur des organes, pièces ou surfaces, telles que les murs, piliers, clôtures, façades, profilés, sols, plafonds, portes, meubles, etc. en pierre, béton, bois, métal, matière synthétique ou verre, avec un caisson (15), constitué de trois éléments (15.1, 15.2 et 15.3) ayant des composants intégrés :
- une tête d'aspiration (14) comprenant un aspirateur pour matières sèches et un filtre à particules fines (11) ;
- une trémie (38) disposée sous le filtre à particules fines (11) dans l'élément central du caisson (15.2) avec un organe de fermeture / une trappe (12) ;
- un crible (13) situé sous cette dernière, sous laquelle se trouve un réservoir en forme d'entonnoir (1) pour l'agent de sablage ou un granulé (2), avec des dispositifs de prévention des bouchons de granulés (2) et un dispositif de dosage (3) avec un disque de dosage (25), possédant différentes buses (18), et avec un déflecteur d'air (4) contigu dans l'élément inférieur du caisson (15.3) ;
- un raccord, au niveau de l'élément supérieur du caisson (15.1) à hauteur du tube plongeur (16) avec le filtre à particules fines (11), pour un tuyau flexible d'aspiration (10) et
- un raccord, au niveau de l'élément inférieur du caisson (15.3) sous le dispositif de dosage (3) avec le déflecteur d'air (4) contigu, pour un tuyau flexible de succion (5) au niveau du déflecteur d'air (4) ;
une hotte de sablage (6) avec une lance de sablage (7), possédant un, deux ou plusieurs regards (9), des outils pour faciliter le travail de gravure sous la forme de tôles de protection (34) coulissantes et amovibles et des raccords pour le tuyau flexible de succion (5) et le tuyau flexible d'aspiration (10), le dispositif de dosage (3) étant agencé dans un corps circulaire ouvert vers le haut, ce corps formant simultanément l'enveloppe du dispositif de dosage (3) et comprenant le disque de dosage (25), l'enveloppe possédant des encliquetages (17) sur son diamètre intérieur, qui sont disposés tous les 45 degrés sur l'enveloppe du dispositif de dosage (25) et qui correspondent à un mouvement de rotation respectif du disque de dosage (25) et qu'à chaque encliquetage une seule buse (18) sélectionnée possède une connexion au déflecteur d'air (4) et ainsi au tuyau de succion (5), **caractérisée en ce que**
le filtre à particules fines est entouré d'un tube plongeur, qui est agencé de manière à s'engager dans l'élément supérieur du caisson et
que les encliquetages (17) sont des encliquetages à billes (17) et que sur le bord extérieur du disque de dosage (25), des billes (19) qui en font partie, qui peuvent être poussées dans la direction du bord extérieur du disque de dosage (25) au moyen de ressorts de pression (20), sont guidées dans des cavités (21) correspondantes et correspondent aux encliquetages à billes (17) et qu'une tige avec roue dentée (23) au centre du disque de dosage (25) est solidement fixée à ce disque de dosage (25) et que cette roue dentée (23) est un élément d'une transmission par engrenage (24) et que la transmission par engrenage (24) possède un élément de liaison et de commande (3.1) sous la forme d'une tige de réglage (3.1) jusqu'à l'extérieur de l'élément inférieur du caisson (15.3) et qu'une molette avec des indications de taille de buse (26) est agencée au niveau de la tige de réglage (3.1) à l'extérieur de l'élément inférieur du caisson (15.3).

2. Machine de nettoyage de surfaces et à graver selon la revendication 1,
**caractérisée en ce qu'un**
générateur sonore (30) ayant un sens de marche orienté vers l'agent de sablage (2) stocké est disposé à l'intérieur du réservoir en forme d'entonnoir (1).

3. Machine de nettoyage de surfaces et à graver selon l'une des revendications précédentes,
**caractérisée en ce que**
le tuyau de succion (5) et le tuyau d'aspiration (10) sont réalisés de manière à être électriquement conducteurs et que le tuyau de succion (5) et le tuyau d'aspiration (10) chacun possèdent une connexion électrique aux pièces métalliques de la hotte de sablage (6), au caisson (15) et ainsi au conducteur neutre de la machine.

4. Machine de nettoyage de surfaces et à graver selon l'une des revendications précédentes,
**caractérisée en ce que**
des films antigravillons (31) sont disposés à l'intérieur de l'élément supérieur du caisson (15.1) et sur l'extérieur du tube plongeur (16) dans les zones où sont présents l'agent de sablage (2) et les particules de saletés décapées (27).

5. Machine de nettoyage de surfaces et à graver selon l'une des revendications précédentes,
**caractérisée en ce que**
la connexion électrique entre les éléments individuels du caisson 15.1 à 15.3 est réalisée au moyen de connecteurs mâles et femelles.

6. Machine de nettoyage de surfaces et à graver selon l'une des revendications précédentes,
**caractérisée en ce qu'à**
l'intérieur de la hotte de sablage (6), toutes les pièces métalliques ou au moins les pièces métalliques fréquemment exposées au sablage sont recouvertes de films antigravillons (31).

7. Machine de nettoyage de surfaces et à graver selon l'une des revendications précédentes,
**caractérisée en ce qu'à**
l'intérieur ou sur la hotte de sablage (6), les tôles de protection (34) coulissantes et amovibles, chacune constituée d'une tôle (34) avec une tige (35) fixée sur un côté de celle-ci, sont agencées de manière à s'insérer dans un tube (36) et que les tôles (34) possèdent des ornements ou suites de lettres évidés et que des films antigravillons (31) avec des évidements correspondants sont agencés sur ceux-ci.

8. Machine de nettoyage de surfaces et à graver selon l'une des revendications précédentes,
**caractérisée en ce que**
la hotte de sablage (6) possède des adaptateurs sous la forme d'accessoires ayant des surfaces de contact avec la surface à traiter (8) prenant différents formes, p. ex. des formes de profilés et angles par rapport à un courbure, l'adaptateur pouvant être fixé de manière étanche à la hotte de sablage (6) au moyen de fermetures à baïonnettes (32) et les surfaces de contact de l'adaptateur ou de la hotte de sablage (6) avec la surface à traiter (8) possédant des joints d'étanchéité (22) amovibles de hauteur, d'épaisseur et de rigidité variables, de préférence maintenus au moyen de fermetures autoagrippantes.
